# EUROPÄISCHE PATENTSCHRIFT

(11) **EP 4 194 106 B1**
(45) Veröffentlichungstag und Bekanntmachung des Hinweises auf die Patenterteilung: **28.08.2024**
(21) Anmeldenummer: 22207676.2
(22) Anmeldetag: 16.11.2022
(51) Int. Cl.: B07B 11/06, B07C 5/342, B07B 1/22, B07B 1/42

(54) **PROZESSEINHEIT, VERFAHREN ZUM BETRIEB EINER PROZESSEINHEIT, SORTIERANLAGE UND VERFAHREN ZUM BETRIEB EINER SORTIERANLAGE**
PROCESS UNIT, METHOD FOR OPERATING A PROCESS UNIT, SORTING SYSTEM AND METHOD FOR OPERATING A SORTING SYSTEM
UNITÉ DE PROCESSUS, PROCÉDÉ DE FONCTIONNEMENT D'UNE UNITÉ DE PROCESSUS, INSTALLATION DE TRI ET PROCÉDÉ DE FONCTIONNEMENT D'UNE INSTALLATION DE TRI

(30) Priorität: 09.12.2021 DE 102021132539
(43) Veröffentlichungstag der Anmeldung: 14.06.2023
(73) Patentinhaber: Stadler Anlagenbau GmbH, 88361 Altshausen (DE)
(72) Erfinder: Küppers, Bastian, 45357 Essen (DE)
(74) Vertreter: Otten, Roth, Dobler & Partner mbB Patentanwälte

(56) Entgegenhaltungen:
- WO-A1-2016/096802

## Beschreibung

Die Erfindung betrifft eine Prozesseinheit, ein Verfahren zum Betrieb einer Prozesseinheit, eine Sortieranlage und ein Verfahren zum Betrieb einer Sortieranlage entsprechend den Ansprüchen 1 bzw. 5 bzw. 9 bzw. 11.

Aus der DE 200 03 489 U1 ist eine Sortieranlage bekannt, wobei die Sortieranlage eine mechanische Sortiereinrichtung umfasst, durch welche aus einer der Sortieranlage zugeführten Fraktion Material aussortiert wird, wobei die Sortieranlage eine erste Transporteinrichtung umfasst, durch welche aus der Fraktion aussortiertes Material als erster Materialstrom abtransportiert wird und wobei die Sortieranlage wenigstens eine zweite Transporteinrichtung umfasst, durch welche aus der Fraktion aussortiertes Material als zweiter Materialstrom abtransportiert wird.

Aus der WO 2016/096 802 A1 ist ein Verfahren zur Sortierung eines Schüttgutstromes mit mindestens einer ersten Schüttgutfraktion und einer zweiten Schüttgutfraktion bekannt, wobei der Schüttgutstrom auf einen zwischen den Schüttgutfraktionen zu positionierenden Splitter mit einer vorzugsweise dem Schüttgutstrom entgegen gerichteten Trennschneide gerichtet wird, wobei die Schüttgutfraktionen sich auf bzw. leicht über der Trennschneide nur teilweise oder nicht überlagern, wobei mit mindestens einem Sensor der Anzahlstrom der Partikel, die einen Erfassungsbereich des mindestens einen Sensors passieren, erfasst wird, wobei der erfasste Anzahlstrom der korrespondierenden Position des mindestens einen Sensors zugeordnet wird, wobei aus dem gemessenen Anzahlstrom und der korrespondierenden Position des mindestens einen Sensors ein Steuersignal erzeugt wird, und wobei die Trennschneide und der Schüttgutstrom, basierend auf dem Steuersignal, relativ zueinander ausgerichtet werden, derart, dass die erste Schüttgutfraktion im Wesentlichen auf die eine Seite und die zweite Schüttgutfraktion im Wesentlichen auf die andere Seite zu des Splitters zu liegen kommt.

Es ist Aufgabe der Erfindung, eine Prozesseinheit, ein Verfahren zum Betrieb einer Prozesseinheit, eine Sortieranlage bzw. ein Verfahren zu Betrieb einer Sortieranlage vorzuschlagen, durch welche bzw. durch welches ein Trennschnitt automatisch und insbesondere im laufenden Betrieb auf Anforderungen optimiert bzw. an Vorgaben angepasst werden kann.

Diese Aufgabe wird durch die kennzeichnenden Merkmale des Anspruchs 1 bzw. des Anspruchs 5 bzw. des Anspruch 9 bzw. des Anspruchs 11 gelöst. In den jeweiligen Unteransprüchen sind vorteilhafte und zweckmäßige Weiterbildungen angegeben.

Die Prozesseinheit einer Sortieranlage umfasst eine Sortiereinrichtung, durch welche Material aus einer zugeführten Fraktion aussortiert wird, wobei die Prozesseinheit eine erste Transporteinrichtung umfasst, durch welche aus der Fraktion aussortiertes Material als erster Materialstrom abtransportiert wird, wobei die Prozesseinheit wenigstens eine zweite Transporteinrichtung umfasst, durch welche weiteres aus der Fraktion aussortiertes Material als zweiter Materialstrom abtransportiert wird, wobei die Prozesseinheit eine erste Sensoreinrichtung umfasst, mit welcher Eigenschaften des ersten Materialstroms erfasst werden, wobei die Prozesseinheit wenigstens eine zweite Sensoreinrichtung umfasst, mit welcher Eigenschaften des zweiten Materialstroms erfasst werden, wobei die Prozesseinheit eine Kontrolleinrichtung umfasst und wobei die Prozesseinheit eine Stellgröße umfasst, durch welche derart Einfluss auf eine Zusammensetzung des ersten Materialstroms und auf eine Zusammensetzung des zweiten Materialstroms genommen wird, dass entweder der erste Materialstrom gesteigert wird und der zweite Materialstrom verringert wird oder dass der erste Materialstrom verringert wird und der zweite Materialstrom gesteigert wird. Durch eine derartige Prozesseinheit ist es möglich, den Trennschnitt automatisch und insbesondere im laufenden Betrieb der Sortieranlage anzupassen, so dass automatisch auf eine Veränderung der Zusammensetzung der zugeführten Fraktion, welche in Untergut und Übergut getrennt wird, reagiert werden kann indem der Trennschnitt verändert wird.

Erfindungsgemäß ist es vorgesehen, bei der Prozesseinheit die Stellgröße als Verteileinrichtung auszubilden, wobei die Verteileinrichtung eine Fördereinrichtung und eine Verfahreinrichtung umfasst, wobei die Fördereinrichtung aus der Fraktion aussortiertes Material abfängt, wobei die Fördereinrichtung kontrolliert durch die Kontrolleinrichtung von der Verfahreinrichtung gegenüber der Sortiereinrichtung derart automatisch verschiebbar ist, dass das von der Fördereinrichtung abgefangene Material in seiner Zusammensetzung verändert ist und wobei die Förderrichtung kontrolliert durch die Kontrolleinrichtung derart in ihrer Förderrichtung umstellbar ist, dass die Verteileinrichtung das abgefangene Material entweder zu der ersten Transporteinrichtung oder zu der zweiten Transporteinrichtung fördert. Hierdurch lässt sich eine Aufteilung des Materials auf die erste und die zweite Transporteinrichtung technisch einfach und stufenlos vornehmen.

Es ist auch vorgesehen,
- entweder den von der ersten Transporteinrichtung geförderten ersten Materialstrom sowohl direkt von der Sortiereinrichtung, als auch unter Zwischenschaltung des Stellglieds bereitzustellen und den von der zweiten Transporteinrichtung geförderten zweiten Materialstrom ausschließlich direkt von der Sortiereinrichtung bereitzustellen
- oder den von der ersten Transporteinrichtung geförderte erste Materialstrom ausschließlich direkt von der Sortiereinrichtung bereitzustellen und den von der zweiten Transporteinrichtung geförderten zweiten Materialstrom sowohl direkt von der Sortiereinrichtung, als auch unter Zwischenschaltung des Stellglieds bereitzustellen. Hierdurch ist es jeweils möglich, beide Sortierströme in einem großen Umfang zu beeinflussen.

Weiterhin ist es auch vorgesehen, die Prozesseinheit als Sieb, insbesondere Siebtrommel oder als Ballistik-Separator oder als Windsichter oder als Sortieraggregat auszubilden. Hierdurch lässt sich die Prozesseinheit in ihrer technischen Ausführung optimal auf Besonderheiten des zu Sortierenden Materials anpassen.

Es ist auch vorgesehen, die Prozesseinheit als Siebtrommel auszubilden und insbesondere mit einer progressiven Lochung auszuführen, bei welcher die Löcher in Förderrichtung der Siebtrommel größer werden. Durch eine derartige Sortiereinrichtung lässt sich die zugeführte Fraktion mit einfachen technischen Mitteln und damit kostengünstig nach der Größe sortieren.

Schließlich ist es vorgesehen, die erste Transporteinrichtung als Transportband, insbesondere in Form eines Gurtförderers auszubilden und/oder die zweite Transporteinrichtung als Transportband, insbesondere in Form eines Gurtförderers auszubilden und/oder die Fördereinrichtung der Verteileinrichtung als räumlich verfahrbar und in ihrer Transportrichtung umschaltbar auszubilden. Derartige Transporteinrichtungen und Verteileinrichtungen sind in den unterschiedlichsten Dimensionieren als robuste Standardprodukte und somit kostengünstig verfügbar.

Bei dem Verfahren zum Betrieb einer Prozesseinheit ist es vorgesehen,
- wobei die Prozesseinheit eine Sortiereinrichtung umfasst, durch welche aus einer zugeführten Fraktion Material aussortiert wird;
- wobei die Prozesseinheit eine erste Transporteinrichtung umfasst, durch welche aus der Fraktion aussortiertes Material in einem ersten Materialstrom abtransportiert wird,
- wobei die Prozesseinheit wenigstens eine zweite Transporteinrichtung umfasst, durch welche aus der Fraktion weiter aussortiertes Material in einem zweiten Materialstrom abtransportiert wird,
- wobei die Prozesseinheit eine erste Sensoreinrichtung umfasst, mit welcher Eigenschaften des ersten Materialstroms erfasst werden,
- wobei die Prozesseinheit wenigstens eine zweite Sensoreinrichtung umfasst, mit welcher Eigenschaften des zweiten Materialstroms erfasst werden,
- wobei die Prozesseinheit eine Kontrolleinrichtung umfasst,
- wobei die Prozesseinheit eine zwischen der Sortiereinrichtung und den Transporteinrichtungen angeordnete Stellgröße (umfasst, welche insbesondere als Verteileinrichtung ausgebildet ist,
- wobei von der Kontrolleinrichtung eine Zusammensetzung des ersten Materialstroms und des zweiten Materialstroms auf Basis der von den Sensoreinrichtungen erfassten Daten ausgewertet wird und bei Bedarf mittels der Stellgröße derart kontrolliert wird, dass eine Zusammensetzung des ersten Materialstroms und eine Zusammensetzung des zweiten Materialstroms derart verändert werden, dass diese hinterlegten Vorgaben entsprechen.

Durch ein derartiges Verfahren ist es möglich, den Trennschnitt automatisch und insbesondere im laufenden Betrieb der Sortieranlage anzupassen, so dass automatisch auf eine Veränderung der Zusammensetzung der zugeführten Fraktion, welche in Untergut und Übergut getrennt wird, reagiert werden kann indem der Trennschnitt verändert wird.

Erfindungsgemäß ist es bei dem Verfahren vorgesehen, die hinterlegten Vorgaben auf Basis von Kapazitäten und/oder Anforderungen einer ersten Sortierstraße, welche der ersten Transporteinrichtung nachfolgt, und auf der Basis von Kapazitäten und/oder Anforderungen einer zweiten Sortierstraße, welche der zweiten Transporteinrichtungen nachfolgt, anzupassen und mit der Kontrolleinrichtung mittels der Stellgröße derart kontrollierend einzugreifen, dass eine Zusammensetzung des ersten Materialstroms und eine Zusammensetzung des zweiten Materialstroms derart verändert werden, dass diese an Kapazitäten und/oder Anforderungen der nachfolgenden Sortierstraßen angepasst ist. Durch eine derartige Verfahrensweise ist eine Regelungsschleife etabliert, durch welche die Prozesseinheit in ihrer Arbeit optimiert wird.

Es ist auch vorgesehen, zur Veränderung der Zusammensetzung der beiden Materialströme eine Förderrichtung einer Fördereinrichtung der Verteileinrichtung und/oder eine Stellung der Fördereinrichtung der Verteileinrichtung durch die Kontrolleinrichtung zu verändern. Hierdurch ist es möglich, die Zusammensetzung der beiden Materialströme sowohl kurzfristig, als auch im laufenden Betrieb anzupassen.

Weiterhin ist es auch vorgesehen, jede Sensoreinrichtung mit wenigstens einem Sensor auszustatten, von welchem Daten erzeugt werden, welche für Korngrößenverteilung und/oder Materialzusammensetzung und/oder Volumenstrom und/oder Flächenstrom spezifisch sind. Hierdurch ist eine umfassende Bewertung der beiden Materialströme möglich.

Es ist auch vorgesehen, die für das Verfahren verwendete Prozesseinheit entsprechend wenigstens einem der Ansprüche 1 bis 5 auszubilden. Hierdurch ergeben sich auch die zu diesen Ansprüchen genannten Vorteile.

Die erfindungsgemäße Sortieranlage umfasst eine Prozesseinheit entsprechend wenigstens einem der Ansprüche 1 bis 5, wobei auf die erste Transporteinrichtung der Prozesseinheit eine erste Sortierstraße für den ersten Materialstrom folgt, wobei die erste Sortierstraße wenigstens eine Sortierstation umfasst und vorzugsweise mehrere hintereinander geschaltete Sortierstationen umfasst und wobei auf die zweite Transporteinrichtung der Prozesseinheit eine zweite Sortierstraße für den zweiten Materialstrom folgt, wobei die zweite Sortierstraße wenigstens eine Sortierstation umfasst und vorzugsweise mehrere hintereinander geschaltete Sortierstationen umfasst. Durch eine derartige Sortieranlage ist es möglich, die nachfolgenden Sortierstraßen optimal zu versorgen.

Weiterhin ist es vorgesehen, bei der Sortieranlage jede Sortierstation mit einer Sensoreinrichtung auszustatten, welche ein Sortierergebnis der Sortierstation erfasst, und die Sensoreinrichtungen derart mit der Kontrolleinrichtung der Prozesseinheit zu verbinden, dass die Kontrolleinrichtung die Materialströme der Prozesseinheit anhand eines vorgegebenen Ziels derart anpasst, dass das vorgegebene Ziel möglichst erreicht wird. Hierdurch sind eine Vielzahl von Komponenten der Sortieranlage miteinander verknüpft, so dass die Ergebnisse, welche von den Sortiereinrichtungen beim Sortieren erzielt werden, auf die Einstellung der Materialströme Einfluss nehmen können und so die Sortieranlage auf ihre Aufgaben optimiert werden kann.

Es ist auch vorgesehen, von einer Kontrolleinrichtung Materialströme, welche von einer ersten Sensoreinrichtung und von einer zweiten Sensoreinrichtung überwacht werden, auf der Basis von Sensoreinrichtungen von Sortierstationen erfassten Sortierergebnissen derart anzupassen, dass eine Zielvorgabe für diese Sortierergebnisse möglichst erreicht wird. Hierdurch lässt sich die Sortieranlage optimieren. Vorzugsweis ist eine Überwachung der Sortierergebnisse pro Zeiteinheit vorgesehen. Hierdurch können die Sortierergebnisse der einzelnen Sortierstationen verglichen und bewertet werden.

Schließlich sieht das Verfahren vor, die Materialströme auf der Basis der von den Sensoreinrichtungen der Sortierstationen erfassten Sortierergebnisse wiederholt und somit in einem iterativen Prozess angepasst werden. Hierdurch lässt sich die Sortieranlage langsam einregeln und es werden Überlastungen einzelner Sortierstationen während des Einregelns zunehmend vermieden.

Im Sinne der Erfindung wird unter einem Trennschnitt die Partikelgröße von in einer Fraktion vorhandenen Partikeln verstanden, bei welcher der Anteil von Untergut, welcher als erster Materialstrom abgeführt wird, und der Anteil von Übergut, welcher als zweiter Materialstrom abgeführt wird gleich groß sind oder einem gewünschten Verhältnis bezogen auf Gewicht und/oder Volumen und/oder Fläche entsprechen. Der Trennschnitt ist - mit anderen Worten ausgedrückt - das Ziel der Trennung.

Im Sinne der Erfindung ist unter einem Gurtförderer ein Transportband zu verstehen, dass einen umlaufenden endlosen Gurt umfasst, welcher von wenigstens einer Antriebsrolle angetrieben ist.

Im Sinne der Erfindung wird unter einer Stellung (I, II, III) der Fördereinrichtung eine Position der Fördereinrichtung verstanden, welche diese im Raum in Bezug zu der Sortiereinrichtung der Prozesseinheit einnimmt.

Im Sinne der Erfindung wird von Daten, welche für einen Volumenstrom spezifisch sind, gesprochen, wenn die von der Sensoreinrichtung erzeugten Daten Volumenstromdaten sind. Im Sinne der Erfindung wird von Daten, welche für einen Flächenstrom spezifisch sind, gesprochen, wenn die von der Sensoreinrichtung erzeugten Daten Flächenstromdaten sind.

Weitere Einzelheiten der Erfindung werden in der Zeichnung anhand von schematisch dargestellten Ausführungsbeispielen beschrieben.

Hierbei zeigt:
- Figur 1:: eine schematische Ansicht einer Sortieranlage, wobei die Verfahreinrichtung in einer ersten Stellung I steht;

- Figur 2:: eine weitere schematische Ansicht der in der Figur 1 gezeigten Sortieranlage, wobei die Verfahreinrichtung in einer zweiten Stellung II steht und
- Figur 3:: eine weitere schematische Ansicht der in der Figur 1 gezeigten Sortieranlage, wobei die Verfahreinrichtung in einer dritten Stellung III steht.

In der Figur 1 ist eine Sortieranlage S in schematischer Ansicht teilweise gezeigt, so dass nur eine Prozesseinheit 1 sichtbar ist. Die Prozesseinheit 1 umfasst eine mechanische Sortiereinrichtung 2, welche als Siebtrommel 3 ausgebildet ist. Durch die Prozesseinheit 1 wird aus einer der Prozesseinheit 1 zugeführten Fraktion 4 Material 5 größenabhängig aussortiert, so dass in Förderrichtung x2 der Prozesseinheit 1 zunächst Material 5 kleinerer Größe und dann Material 5 größerer Größe aussortiert wird. Hierzu weist die Siebtrommel 3 eine in die Förderrichtung x2 progressive Lochung auf.

Die Prozesseinheit 1 umfasst eine erste Transporteinrichtung 10, durch welche aus der Fraktion 4 aussortiertes Material 5 als erster Materialstrom 11 abtransportiert wird. Weiterhin umfasst die Prozesseinheit 1 wenigstens eine zweite Transporteinrichtung 20, durch welche aus der Fraktion 4 aussortiertes Material 5 als zweiter Materialstrom 21 abtransportiert wird. Die Prozesseinheit 1 umfasst weiterhin eine erste Sensoreinrichtung 12, mit welcher Eigenschaften des ersten Materialstroms 11 erfasst werden, und umfasst eine zweite Sensoreinrichtung 22, mit welcher Eigenschaften des zweiten Materialstroms 21 erfasst werden. Zusätzlich umfasst die Prozesseinheit 1 eine Kontrolleinrichtung 30. Ergänzend umfasst die Prozesseinheit 1 ein zwischen der Sortiereinrichtung 2 und den Transporteinrichtungen 10, 20 angeordnetes Stellglied SG. Das Stellglied SG ist als Verteileinrichtung 40 ausgebildet. Die Verteileinrichtung 40 umfasst eine Fördereinrichtung 41 und eine Verfahreinrichtung 42, wobei die Fördereinrichtung 41 aus der Fraktion 4 aussortiertes Material 5 abfängt, wobei die Fördereinrichtung 41 kontrolliert durch die Kontrolleinrichtung 30 von der Verfahreinrichtung 42 gegenüber der Sortiereinrichtung 2 automatisch verschiebbar ist.

Hierbei wird die Fördereinrichtung 41 von der Verfahreinrichtung 42 unter der Sortiereinrichtung 2 so verschoben bzw. verfahren, dass das von der Fördereinrichtung 41 abgefangene Material 5 in seiner Zusammensetzung verändert ist. Sofern die Fördereinrichtung 41 von der Verfahreinrichtung 42 - aus einer in der Figur 1 gezeigten ersten Stellung I - in eine in der Figur 2 gezeigte zweite Stellung II in die Förderrichtung x2 der Sortiereinrichtung 2 verschoben wird, sammelt diese im Vergleich zu ihrer ersten Stellung I größeres Material 5 ein. Sofern diese in die gezeigte dritte Stellung III entgegen der Förderrichtung x2 der Sortiereinrichtung 2 verschoben wird, sammelt diese im Vergleich zu ihrer ersten Stellung I kleineres Material 5 ein.

Weiterhin ist die Fördereinrichtung 41 kontrolliert durch die Kontrolleinrichtung 30 so umstellbar, dass diese entweder - wie in der Figur 1 gezeigt - entgegen der Förderrichtung x2 nach links in eine Förderrichtung x'41 fördert oder dass diese - wie in den Figuren 2 und 3 gezeigt - in eine Förderrichtung x41 nach rechts und damit in Förderrichtung x2 der Sortiereinrichtung 2 fördert. Somit fördert die Verteileinrichtung 40 das von dieser aufgefangene Material 5 entweder in die Förderrichtung x'41 und damit zu der ersten Transporteinrichtung 10 oder in die Förderrichtung x41 und damit zu der zweiten Transporteinrichtung 20.

Entsprechend der Figur 1 arbeitet die Prozesseinheit 1 so, dass der von der ersten Transporteinrichtung 10 geförderte erste Materialstrom 11 anteilig direkt von der Sortiereinrichtung 2 bereitgestellt wird und anteilig unter Zwischenschaltung der Verteileinrichtung 40 bereitgestellt wird. Hierbei wird der von der zweiten Transporteinrichtung 20 geförderte zweite Materialstrom 21 ausschließlich direkt von der Sortiereinrichtung 2 bereitgestellt.

Entsprechend den Figuren 2 und 3 arbeitet die Prozesseinheit 1 so, dass der von der ersten Transporteinrichtung 10 geförderte erste Materialstrom 11 ausschließlich direkt von der Sortiereinrichtung 2 bereitgestellt wird, und dass der von der zweiten Transporteinrichtung 20 geförderte zweite Materialstrom 21 anteilig direkt von der Sortiereinrichtung 2 bereitgestellt wird und anteilig unter Zwischenschaltung der Verteileileinrichtung 40 bereitgestellt wird.

Aus einer vergleichenden Betrachtung der Figuren 2 und 3 ist ersichtlich, welchen Einfluss das Verfahren der Fördereinrichtung 41 mittels der Verfahreinrichtung 42 auf den Umfang des zweiten Materialstroms 21 und damit auch auf den Umfang des ersten Materialstroms 11 hat.

Sofern die Verteilung der Fraktion 4 auf den ersten Materialstrom 11 und den zweiten Materialstrom 21 nicht den Anforderungen entspricht, kann z.B. zur Vergrößerung des zweiten Materialstroms 21 die Fördereinrichtung 41 der Verteileinrichtung 40 aus ihrer in der Figur 2 gezeigten Stellung II in die in der Figur 3 gezeigte Stellung III mittels der Verfahreinrichtung 42 verfahren werden. Hierbei wird die Förderrichtung x41 beibehalten, in welche die Fördereinrichtung 41 das Material 5 fördert, damit das Material 5 der zweiten Transporteinrichtung 20 zugeführt wird. Die Verteilung der Fraktion 4 wird von der ersten Sensoreinrichtung 12 und der zweiten Sensoreinrichtung 22 erfasst und die entsprechenden Daten werden von diesen an die Kontrolleinrichtung 30 übermittelt.

Sofern das von der Verteileinrichtung 40 abgefangene Material 5 der ersten Transporteinrichtung 10 zugeführt werden soll, wird von der Kontrolleinrichtung 30 veranlasst, dass die Fördereinrichtung 41 der Verteileinrichtung 40 in die Förderrichtung x'41 fördert. Dies ist in der Figur 1 gezeigt, in welcher die Fördereinrichtung 41 in ihrer ersten Stellung I steht.

Die erste Sensoreinrichtung 12 umfasst einen Sensor 13, von welchem Daten erzeugt werden, welche für Korngrößenverteilung und/oder Materialzusammensetzung und/oder Volumenstrom und/oder Flächenstrom spezifisch sind.

Die zweite Sensoreinrichtung 22 umfasst einen Sensor 23, von welchem Daten erzeugt werden, welche für Korngrößenverteilung und/oder Materialzusammensetzung und/oder Volumenstrom und/oder Flächenstrom spezifisch sind.

Auf der Basis dieser Daten kann die Kontrolleinrichtung 30 laufend die Zusammensetzung des ersten Materialstroms 11 und des zweiten Materialstroms 21 ermitteln und bei Bedarf die Fördereinrichtung 41 mittels der Verfahreinrichtung 42 verfahren oder die Förderrichtung der Fördereinrichtung 41 umstellen.

In der Figur 3 sind zur besseren Erläuterung der Sortieranlage S zusätzlich zu der Prozesseinheit 1 noch eine an die erste Transporteinrichtung 10 anschließende erste Sortierstraße 101 und eine an die zweite Transporteinrichtung 20 anschließende zweite Sortierstraße 201 gezeigt. In den Figuren 1 und 2 wurde auf die Darstellung der beiden Sortierstraßen verzichtet, um die Figuren übersichtlicher zu halten.

Der erste Materialstrom 11 wird der ersten Sortierstraße 101 zugeführt. Diese umfasst eine erste Sortierstation 102, eine zweite Sortierstation 103 und eine dritte Sortierstation 104, welche unterschiedliche Materialien aus dem ersten Materialstrom 11 aussortieren. Dieses Aussortieren führt jeweils zu einem Sortierergebnis E102, E103 und E104. Zur Überwachung der einzelnen Sortierergebnisse E102, E103, E104 umfasst jede der Sortierstationen 102, 103, 104 jeweils eine Sensoreinrichtung S102, S103, S104. Hierbei ist jede der Sensoreinrichtungen S102, S103, S104 mit der Kontrolleinrichtung 30 der Prozesseinheit 1 verbunden.

Der zweite Materialstrom 21 wird der zweiten Sortierstraße 201 zugeführt. Diese umfasst eine erste Sortierstation 202, eine zweite Sortierstation 203 und eine dritte Sortierstation 204, welche unterschiedliche Materialien aus dem zweiten Materialstrom 21 aussortieren. Dieses Aussortieren führt jeweils zu einem Sortierergebnis E202, E203 und E204. Zur Überwachung der einzelnen Sortierergebnisse E202, E203, E204 umfasst jede der Sortierstationen 202, 203, 204 jeweils eine Sensoreinrichtung S202, S203, S204. Hierbei ist jede der Sensoreinrichtungen S202, S203, S204 mit der Kontrolleinrichtung 30 der Prozesseinheit 1 verbunden.

In der Figur 3 ist die Sortieranlage S - wie oben erwähnt - umfangreicher dargestellt. Neben der Prozesseinheit 1 sind auch eine auf die erste Transporteinrichtung 10 der Prozesseinheit 1 folgende erste Sortierstraße 101 für den ersten Materialstrom 11 folgt und eine auf die zweite Transporteinrichtung 20 der Prozesseinheit 1 folgende zweite Sortierstraße 201 für den zweiten Materialstrom 21 gezeigt. Hierbei umfasst die erste Sortierstraße 101 drei hintereinander geschaltete Sortierstationen 102, 103 und 104 umfasst und hierbei umfasst die zweite Sortierstraße 201 drei hintereinander geschaltete Sortierstationen 202, 203, 204.

Jeder der Sortierstationen 102, 103, 104, 202, 203, 204 umfasst eine Sensoreinrichtung S102, S103, S104; S202, S203, S204, welche ein Sortierergebnis E102, E103, E104, E202, E203, E204 der jeweiligen Sortierstation 102, 103, 104; 202, 203, 204 erfasst. Hierbei stehen die Sensoreinrichtungen S102, S103, S104; S202, S203, S204 derart mit der Kontrolleinrichtung 30 der Prozesseinheit 1 in Verbindung, dass die Kontrolleinrichtung 30 die von der Prozesseinheit erzeugten Materialströme 11, 21 anhand eines vorgegebenen Ziels derart anpasst, dass das vorgegebene Ziel möglichst erreicht wird. Hierbei kann als Ziel z.B. eine bestimmte Mindestauslastung der einzelnen Sortierstationen und/oder eine zu erzielendes Sortierergebnis vorgesehen sein, wobei ein Sortierergebnis insbesondere Mindestmengen von aussortierten Wertstoffen sein können.

Die Sortieranlage S kann selbstverständlich noch weitere nicht dargestellte Komponenten umfassen, welche bei Sortieranlagen üblicher Weise vorhanden sind.

Eine Prozesseinheit, welche als Siebung ausgebildet ist, umfasst ein Sieb, ggf. ein Gehäuse, wenigstens zwei Abzugsbänder, welche in der oben stehenden Beschreibung als Transporteinrichtungen bezeichnet sind, und ggf. ein Verfahrband, wenn als Sieb z.B. ein Trommelsieb zum Einsatz kommt. Das Verfahrband ist in der oben stehenden Beschreibung als Verteileinrichtung bezeichnet. Stellgröße ist bei einer derartigen Ausgestaltung das Verfahrband. Die Position des Verfahrbands definiert den Trennschnitt, wobei das Sieb eine progressive Lochung aufweist. Bei entsprechend ausgebildeten Sieben kann zur Beeinflussung des Trennschnitts auch ein Neigungswinkel, in dem das Siebgewebe/die Siebtrommel eingestellt ist, verändert werden. In einem solchen Fall wäre der Neigungswinkel eine alternative oder eine zusätzlich Stellgröße. Es kann auch ein Sieb vorgesehen sein, bei dem die Maschenweite oder die Maschenform verändert wird. Somit stellt ggf. auch die Maschenweite und/oder die Maschenform eine alternative oder zusätzliche Stellgröße dar.

Eine Prozesseinheit, welche als Windsichtung ausgebildet ist, umfasst ein Zuführband, welches Inputmaterial zum Windsichter transportiert, ein Abzugsband, welches für Schwergut und ggf. auch für Mittelgut vorgesehen ist, einen ggf. vorhandenen Trennscheitel, ein Abzugsrohr für Leichtgut und einen Ventilator, welcher den Luftstrom erzeugt, der die Aufteilung in Leicht- und Schwergut ermöglicht. Stellgröße ist oder sind bei einer derartigen Ausgestaltung der Luftvolumenstrom, welcher z.B. über die Luftgeschwindigkeit veränderlich ist, und/oder die Bandgeschwindigkeit des Zuführbands und/oder die Scheitelposition, durch welche zwischen Schwer- und Mittelgut getrennt wird.

Eine Prozesseinheit, welche als Ballistikseparator ausgebildet ist, umfasst ein Zuführband, welches Inputmaterial zum Ballistikseparator transportiert, eine Ballistikeinheit mit Paddeln, Abzugsbänder für 2D, 3D und Feingut, eine Luftunterstützung, welche durch eine Art zugeschalteter Windsichter gebildet ist, der die Flugkurve vom 2D Material positiv beeinflusst, wodurch eine höhere Maschinenperformance erreicht wird. Stellgröße ist oder sind bei einer derartigen Ausgestaltung der Paddelwinkel - je steiler die Paddel eingestellt sind, desto mehr Reinheit wird im 2D erreicht und mehr Ausbringen im 3D -, der Luftvolumenstrom, die Position eines Verstellbands im Feinkorn, was ähnlich dem Effekt bei der Siebtrommel einen bestimmten Anteil vom Feinkorn in 2D, 3D oder in eine separat gehaltene Feinkornfraktion transportieren kann, die Abwurfposition des Zuführbands. Diese kann über die tatsächliche Position oder auch über die Geschwindigkeit und die damit einhergehende veränderte Flugkurve beeinflusst werden. Je weiter das Material in Richtung 2D aufgegeben wird, desto höher ist das Ausbringen ins 2D und desto höher ist die Reinheit im 3D. Weitere Stellgrößen können alternativ oder zusätzlich die Maschenweite - wie bei Siebung - und/oder die Drehzahl der Paddel im Ballistikseparator sein.

Eine Prozesseinheit, welche als Sortieraggregat z.B. als Beispiel als sensorgestützter Sortierer oder auch als mit Magneten arbeitender Sortierer oder auch als Wirbelstromscheider oder auch als Robotersortierer ausgebildet ist, umfasst in einer Ausführungsvariante einen Sensor, inklusive Auswerte-Algorithmus, eine Druckluftdüsenleiste, einen Trennscheitel zur Trennung von Eject und Reject, eine Expansionshaube, ein Zuführband und Abzugsbänder. Stellgröße ist oder sind der Algorithmus, wobei die Gewichtung verschiedener Materialklassen ein verändertes Ausbringen bzw. eine veränderte Reinheit bewirkt und/oder die Position der Abzugsbänder, wobei diese eine Veränderung des Prozessflusses ermöglicht, wodurch ein nachfolgender Prozess, welcher z.B. als Sortierschritte ausgebildet ist, verändert wird und/oder die Position des Trennscheitels, da diese das Ausbringen in Eject/Reject und somit auch die Verlustmengen und Produktreinheiten beeinflusst.

### Bezugszeichenliste:

- 1: Prozesseinheit
- 2: mechanische Sortiereinrichtung
- 3: Siebtrommel
- 4: Fraktion
- 5: Material
- 10: erste Transporteinrichtung
- 11: erster Materialstrom
- 12: erste Sensoreinrichtung
- 13: Sensor von 12
- 20: zweite Transporteinrichtung
- 21: zweiter Materialstrom
- 22: zweite Sensoreinrichtung
- 23: Sensor von 22
- 30: Kontrolleinrichtung
- 40: Verteileinrichtung
- 41: Fördereinrichtung von 40
- 42: Verfahreinrichtung von 40

- I: erste Stellung von 40
- II: zweite Stellung von 40
- III: dritte Stellung von 40
- x2: Förderrichtung von 2
- x'41: erste Förderrichtung von 41
- x41: zweite Förderrichtung von 41
- S: Sortieranlage
- SG: Stellgröße

- 101: Sortierstraße
- 102-104: Sortierstation
- E102-E104: Sortierergebnis
- S102-S104: Sensoreinrichtung
- 201: Sortierstraße
- 202-204: Sortierstation
- E202-E204: Sortierergebnis
- S202-S204: Sensoreinrichtung

## Patentansprüche

1. Prozesseinheit (1) einer Sortieranlage (S),
- wobei die Prozesseinheit (1) eine Sortiereinrichtung (2) umfasst, durch welche aus einer zugeführten Fraktion (4) Material (5) aussortiert wird;
- wobei die Prozesseinheit (1) eine erste Transporteinrichtung (10) umfasst, durch welche aus der Fraktion (4) aussortiertes Material (5) als erster Materialstrom (11) abtransportiert wird,
- wobei die Prozesseinheit (1) wenigstens eine zweite Transporteinrichtung (20) umfasst, durch welche weiteres aus der Fraktion (4) aussortiertes Material (5) als zweiter Materialstrom (21) abtransportiert wird,
- wobei die Prozesseinheit (1) eine erste Sensoreinrichtung (12) umfasst, mit welcher Eigenschaften des ersten Materialstroms (11) erfasst werden,
- wobei die Prozesseinheit (1) wenigstens eine zweite Sensoreinrichtung (22) umfasst, mit welcher Eigenschaften des zweiten Materialstroms (21) erfasst werden,
- wobei die Prozesseinheit (1) eine Kontrolleinrichtung (30) umfasst,
- wobei die Prozesseinheit (1) eine Stellgröße (SG) umfasst, durch welche derart Einfluss auf eine Zusammensetzung des ersten Materialstroms (11) und auf eine Zusammensetzung des zweiten Materialstroms (21) genommen wird, dass entweder der erste Materialstrom (11) gesteigert wird und der zweite Materialstrom (21) verringert wird oder dass der erste Materialstrom (11) verringert wird und der zweite Materialstrom (21) gesteigert wird,
**dadurch gekennzeichnet, dass** die Stellgröße (SG) als Verteileinrichtung (40) ausgebildet ist, wobei die Verteileinrichtung (40) eine Fördereinrichtung (41) und eine Verfahreinrichtung (42) umfasst, wobei die Fördereinrichtung (41) aus der Fraktion (4) aussortiertes Material (5) abfängt, wobei die Fördereinrichtung (41) kontrolliert durch die Kontrolleinrichtung (30) von der Verfahreinrichtung (42) gegenüber der Sortiereinrichtung (2) derart automatisch verschiebbar ist, dass das von der Fördereinrichtung (41) abgefangene Material (5) in seiner Zusammensetzung verändert ist und wobei die Fördereinrichtung (41) kontrolliert durch die Kontrolleinrichtung (30) derart in ihrer Förderrichtung (x`41; x41) umstellbar ist, dass die Verteileinrichtung (40) das abgefangene Material (5) entweder zu der ersten Transporteinrichtung (10) oder zu der zweiten Transporteinrichtung (20) fördert.

2. Prozesseinheit (1) nach Anspruch 1, **dadurch gekennzeichnet,**
- **dass** der von der ersten Transporteinrichtung (10) geförderte erste Materialstrom (11) sowohl direkt von der Sortiereinrichtung (2), als auch unter Zwischenschaltung des Stellglieds (SG) bereitgestellt wird, und dass der von der zweiten Transporteinrichtung (20) geförderte zweite Materialstrom (21) ausschließlich direkt von der Sortiereinrichtung (2) bereitgestellt wird, **oder**
- **dass** der von der ersten Transporteinrichtung (10) geförderte erste Materialstrom (11) ausschließlich direkt von der Sortiereinrichtung (2) bereitgestellt wird, und dass der von der zweiten Transporteinrichtung (20) geförderte zweite Materialstrom (21) sowohl direkt von der Sortiereinrichtung (2), als auch unter Zwischenschaltung des Stellglieds (SG) bereitgestellt wird.

3. Prozesseinheit (1) nach wenigstens einem der vorhergehenden Ansprüche, **dadurch gekennzeichnet, dass** die Prozesseinheit (1) als Sieb, insbesondere Siebtrommel (3) oder als Ballistik-Separator oder als Windsichter oder als Sortieraggregat ausgebildet ist.

4. Prozesseinheit (1) nach Anspruch 1, **dadurch gekennzeichnet, dass** die erste Transporteinrichtung (10) als Transportband ausgebildet ist und/oder die zweite Transporteinrichtung (20) als Transportband ausgebildet ist und/oder die Fördereinrichtung (41) der Verteileinrichtung (40) räumlich verfahrbar und in ihrer Transportrichtung (x'41; x41) umschaltbar ist.

5. Verfahren zum Betrieb einer Prozesseinheit (1),
- wobei die Prozesseinheit (1) eine Sortiereinrichtung (2) umfasst, durch welche aus einer zugeführten Fraktion (4) Material (5) aussortiert wird;
- wobei die Prozesseinheit (1) eine erste Transporteinrichtung (10) umfasst, durch welche aus der Fraktion (4) aussortiertes Material (5) in einem ersten Materialstrom (11) abtransportiert wird,
- wobei die Prozesseinheit (1) wenigstens eine zweite Transporteinrichtung (20) umfasst, durch welche aus der Fraktion (4) weiter aussortiertes Material (5) in einem zweiten Materialstrom (21) abtransportiert wird,
- wobei die Prozesseinheit (1) eine erste Sensoreinrichtung (12) umfasst, mit welcher Eigenschaften des ersten Materialstroms (11) erfasst werden,
- wobei die Prozesseinheit (1) wenigstens eine zweite Sensoreinrichtung (22) umfasst, mit welcher Eigenschaften des zweiten Materialstroms (21) erfasst werden,
- wobei die Prozesseinheit (1) eine Kontrolleinrichtung (30) umfasst,
- wobei die Prozesseinheit (1) eine zwischen der Sortiereinrichtung (2) und den Transporteinrichtungen (10, 20) angeordnete Stellgröße (SG) umfasst, welche insbesondere als Verteileinrichtung (40) ausgebildet ist,
- wobei von der Kontrolleinrichtung (30) eine Zusammensetzung des ersten Materialstroms (11) und des zweiten Materialstroms (21) auf Basis der von den Sensoreinrichtungen (12, 22) erfassten Daten ausgewertet wird und bei Bedarf mittels der Stellgröße (SG) derart kontrolliert wird, dass eine Zusammensetzung des ersten Materialstroms (11) und eine Zusammensetzung des zweiten Materialstroms (21) derart verändert werden, dass diese hinterlegten Vorgaben entsprechen,
- wobei die hinterlegten Vorgaben auf Basis von Kapazitäten und/oder Anforderungen einer ersten Sortierstraße (101), welche der ersten Transporteinrichtung (10) nachfolgt, und auf der Basis von Kapazitäten und/oder Anforderungen einer zweiten Sortierstraße (201), welche der zweiten Transporteinrichtungen (20) nachfolgt, angepasst werden und die Kontrolleinrichtung (30) mittels der Stellgröße (SG) derart kontrollierend eingreift, dass eine Zusammensetzung des ersten Materialstroms (11) und eine Zusammensetzung des zweiten Materialstroms (21) derart verändert werden, dass diese an Kapazitäten und/oder Anforderungen der nachfolgenden Sortierstraßen (101; 201) angepasst ist.

6. Verfahren nach Anspruch 5, **dadurch gekennzeichnet, dass** zur Veränderung der Zusammensetzung der Materialströme (11; 21) eine Förderrichtung (x`41; x41) einer Fördereinrichtung (41) der Verteileinrichtung (40) und/oder eine Stellung (I, II, III) der Fördereinrichtung (41) der Verteileinrichtung (40) von der Kontrolleinrichtung (30) verändert werden.

7. Verfahren nach Anspruch 5, **dadurch gekennzeichnet, dass** jede Sensoreinrichtung (12, 22) wenigstens einen Sensor (13, 23) umfasst, von welchem Daten erzeugt werden, welche für Korngrößenverteilung und/oder Materialzusammensetzung und/oder Volumenstrom und/oder Flächenstrom spezifisch sind.

8. Verfahren nach Anspruch 5 oder 6 oder 7, **dadurch gekennzeichnet, dass** die Prozesseinheit (1) entsprechend wenigstens einem der Ansprüche 1 bis 4 ausgebildet ist.

9. Sortieranlage (S), **dadurch gekennzeichnet,**
- **dass** die Sortieranlage (S) eine Prozesseinheit (1) entsprechend wenigstens einem der Ansprüche 1 bis 5 umfasst,
- **dass** auf die erste Transporteinrichtung (10) der Prozesseinheit (1) eine erste Sortierstraße (101) für den ersten Materialstrom (11) folgt, wobei die erste Sortierstraße (101) wenigstens eine Sortierstation (102) umfasst und vorzugsweise mehrere hintereinander geschaltete Sortierstationen (102, 103, 104) umfasst und
- **dass** auf die zweite Transporteinrichtung (20) der Prozesseinheit (1) eine zweite Sortierstraße (201) für den zweiten Materialstrom (21) folgt, wobei die zweite Sortierstraße (201) wenigstens eine Sortierstation (202) umfasst und vorzugsweise mehrere hintereinander geschaltete Sortierstationen (202, 203, 204) umfasst.

10. Sortieranlage (S) nach Anspruch 9, **dadurch gekennzeichnet, dass** jede Sortierstation (102, 103, 104; 202, 203, 204) eine Sensoreinrichtung (S102, S103, S104; S202, S203, S204) umfasst, welche ein Sortierergebnis (E102, E103, E104; E202, E203, E204) der Sortierstation (102, 103, 104; 202, 203, 204) erfasst, und die Sensoreinrichtungen (S102, S103, S104; S202, S203, S204) derart mit der Kontrolleinrichtung (30) der Prozesseinheit (1) in Verbindung stehen, dass die Kontrolleinrichtung (30) die Materialströme (11; 21) der Prozesseinheit (1) anhand eines vorgegebenen Ziels derart anpasst, dass das vorgegebene Ziel möglichst erreicht wird.

11. Verfahren zum Betrieb einer Sortieranlage (S), welche nach Anspruch 9 oder 10 ausgebildet ist, **dadurch gekennzeichnet, dass** von einer Kontrolleinrichtung (30) Materialströme (11; 21), welche von einer ersten Sensoreinrichtung (12) und von einer zweiten Sensoreinrichtung (22) überwacht werden, auf der Basis von Sensoreinrichtungen (S102, S103, S104; S202, S203, S204) von Sortierstationen (102, 103, 104; 202, 203, 204) erfassten Sortierergebnissen (E102, E103, E104; E202, E203, E204) derart angepasst werden, dass eine Zielvorgabe für diese Sortierergebnisse (E102, E103, E104; E202, E203, E204) möglichst erreicht wird.

12. Verfahren nach Anspruch 11, dass die Materialströme (11; 21) auf der Basis der von den Sensoreinrichtungen (S102, S103, S104; S202, S203, S204) der Sortierstationen (102, 103, 104; 202, 203, 204) erfassten Sortierergebnisse (E102, E103, E104; E202, E203, E204) wiederholt und somit in einem iterativen Prozess angepasst werden.

## Claims

1. Process unit (1) of a sorting installation (S),
- wherein the process unit (1) comprises a sorting device (2), by way of which material (5) is separated out from a supplied fraction (4);
- wherein the process unit (1) comprises a first transportation device (10), by way of which material (5) that has been separated out from the fraction (4) is transported away as a first material stream (11),
- wherein the process unit (1) comprises at least one second transportation device (20), by way of which further material (5) that has been separated out from the fraction (4) is transported away as a second material stream (21),
- wherein the process unit (1) comprises a first sensor device (12), with which properties of the first material stream (11) are detected,
- wherein the process unit (1) comprises at least one second sensor device (22), with which properties of the second material stream (21) are detected,
- wherein the process unit (1) comprises a control device (30),
- wherein the process unit (1) comprises an actuating variable (SG), by way of which a composition of the first material stream (11) and a composition of the second material stream (21) are influenced in such a way that either the first material stream (11) is increased and the second material stream (21) is reduced or the first material stream (11) is reduced and the second material stream (21) is increased,
**characterized in that** the actuating variable (SG) is in the form of a distribution device (40), wherein the distribution device (40) comprises a conveying device (41) and a movement device (42), wherein the conveying device (41) catches material (5) that has been separated out from the fraction (4), wherein the conveying device (41) can be automatically displaced, in a manner controlled by the control device (30), by the movement device (42) in relation to the sorting device (2) in such a way that the composition of the material (5) caught by the conveying device (41) is changed and wherein the conveying direction (x'41; x41) of the conveying device (41) can be adjusted in a controlled manner by the control device (30) in such a way that the distribution device (40) conveys the caught material (5) either to the first transportation device (10) or to the second transportation device (20).

2. Process unit (1) according to Claim 1, **characterized**
- **in that** the first material stream (11) conveyed by the first transportation device (10) is provided both directly from the sorting device (2) and also with interposition of the actuating element (SG), and in that the second material stream (21) conveyed by the second transportation device (20) is provided only directly from the sorting device (2), or
- **in that** the first material stream (11) conveyed by the first transportation device (10) is provided only directly from the sorting device (2), and in that the second material stream (21) conveyed by the second transportation device (20) is provided both directly from the sorting device (2) and also with interposition of the actuating element (SG).

3. Process unit (1) according to at least one of the preceding claims, **characterized in that** the process unit (1) is in the form of a sieve, in particular a sieve drum (3), or in the form of a ballistic separator or in the form of a wind sifter or in the form of a sorting assembly.

4. Process unit (1) according to Claim 1, **characterized in that** the first transportation device (10) is in the form of a conveyor belt and/or the second transportation device (20) is in the form of a conveyor belt and/or the conveying device (41) of the distribution device (40) can be spatially moved and the transportation direction (x'41; x41) of the conveying device can be adjusted.

5. Method for operating a process unit (1),
- wherein the process unit (1) comprises a sorting device (2), by way of which material (5) is separated out from a supplied fraction (4);
- wherein the process unit (1) comprises a first transportation device (10), by way of which material (5) that has been separated out from the fraction (4) is transported away in a first material stream (11),
- wherein the process unit (1) comprises at least one second transportation device (20), by way of which material (5) that has been further separated out from the fraction (4) is transported away in a second material stream (21),
- wherein the process unit (1) comprises a first sensor device (12), with which properties of the first material stream (11) are detected,
- wherein the process unit (1) comprises at least one second sensor device (22), with which properties of the second material stream (21) are detected,
- wherein the process unit (1) comprises a control device (30),
- wherein the process unit (1) comprises an actuating variable (SG) which is arranged between the sorting device (2) and the transportation devices (10, 20) and is, in particular, in the form of a distribution device (40),
- wherein a composition of the first material stream (11) and the second material stream (21) is evaluated by the control device (30) on the basis of the data detected by the sensor devices (12, 22) and if required is controlled by means of the actuating variable (SG) in such a way that a composition of the first material stream (11) and a composition of the second material stream (21) are changed in such a way that they correspond to stored specifications,
- wherein the stored specifications are adapted on the basis of capacities and/or requirements of a first sorting line (101), which follows the first transportation device (10), and on the basis of capacities and/or requirements of a second sorting line (201), which follows the second transportation devices (20), and the control device (30) intervenes in a controlling manner by means of the actuating variable (SG) in such a way that a composition of the first material stream (11) and a composition of the second material stream (21) are changed in such a way that they are adapted to capacities and/or requirements of the following sorting lines (101; 201) .

6. Method according to Claim 5, **characterized in that**, for the purpose of changing the composition of the material streams (11; 21), a conveying direction (x'41; x41) of a conveying device (41) of the distribution device (40) and/or a position (I, II, III) of the conveying device (41) of the distribution device (40) are changed by the control device (30).

7. Method according to Claim 5, **characterized in that** each sensor device (12, 22) comprises at least one sensor (13, 23) by which data is generated, the data being specific to particle size distribution and/or material composition and/or volume flow and/or surface flow.

8. Method according to Claim 5 or 6 or 7, **characterized in that** the process unit (1) is designed in accordance with at least one of Claims 1 to 4.

9. Sorting installation (S), **characterized**
- **in that** the sorting installation (S) comprises a process unit (1) in accordance with at least one of Claims 1 to 5,
- **in that** a first sorting line (101) for the first material stream (11) follows the first transportation device (10) of the process unit (1), wherein the first sorting line (101) comprises at least one sorting station (102) and preferably comprises a plurality of sorting stations (102, 103, 104) connected in series, and
- **in that** a second sorting line (201) for the second material stream (21) follows the second transportation device (20) of the process unit (1), wherein the second sorting line (201) comprises at least one sorting station (202) and preferably comprises a plurality of sorting stations (202, 203, 204) connected in series.

10. Sorting installation (S) according to Claim 9, **characterized in that** each sorting station (102, 103, 104; 202, 203, 204) comprises a sensor device (S102, S103, S104; S202, S203, S204) which detects a sorting result (E102, E103, E104; E202, E203, E204) of the sorting station (102, 103, 104; 202, 203, 204), and the sensor devices (S102, S103, S104; S202, S203, S204) are connected to the control device (30) of the process unit (1) in such a way that the control device (30) adapts the material streams (11; 21) of the process unit (1) based on a predefined target in such a way that the predefined target is achieved as far as possible.

11. Method for operating a sorting installation (S) which is designed according to Claim 9 or 10, **characterized in that** material streams (11; 21), which are monitored by a first sensor device (12) and by a second sensor device (22), are adapted by a control device (30) on the basis of sorting results (E102, E103, E104; E202, E203, E204) detected by sensor devices (S102, S103, S104; S202, S203, S204) of sorting stations (102, 103, 104; 202, 203, 204) in such a way that a target specification for these sorting results (E102, E103, E104; E202, E203, E204) is achieved as far as possible.

12. Method according to Claim 11, **characterized in that** the material streams (11; 21) are adapted repeatedly and therefore in an iterative process on the basis of the sorting results (E102, E103, E104; E202, E203, E204) detected by the sensor devices (S102, S103, S104; S202, S203, S204) of the sorting stations (102, 103, 104; 202, 203, 204).

## Revendications

1. Unité de traitement (1) d'un système de tri (S),
- l'unité de traitement (1) comprenant un dispositif de tri (2) qui permet de trier un matériau (5) à partir d'une fraction fournie (4) ;
- l'unité de traitement (1) comprenant un premier dispositif de transport (10) qui permet d'emporter le matériau (5) trié de la fraction (4) en tant que premier flux de matériau (11),
- l'unité de traitement (1) comprenant au moins un deuxième dispositif de transport (20) qui permet d'emporter un autre matériau (5) trié de la fraction (4) en tant que deuxième flux de matériau (21),
- l'unité de traitement (1) comprenant un premier dispositif de détection (12) qui permet de détecter des propriétés du premier flux de matériau (11),
- l'unité de traitement (1) comprenant au moins un deuxième dispositif de détection (22) qui permet de détecter des propriétés du deuxième flux de matériau (21),
- l'unité de traitement (1) comprenant un dispositif de commande (30),
- l'unité de traitement (1) comprenant une grandeur de réglage (SG) qui influe sur une composition du premier flux de matériau (11) et sur une composition du deuxième flux de matériau (21) de façon à augmenter le premier flux de matériau (11) et à réduire le deuxième flux de matériau (21) ou à réduire le premier flux de matériau (11) et augmenter le deuxième flux de matériau (21),
**caractérisé en ce que** la grandeur de réglage (SG) est conçue comme un dispositif de distribution (40), le dispositif de distribution (40) comprenant un dispositif de transport (41) et un dispositif de déplacement (42), le dispositif de transport (41) interceptant le matériau (5) trié de la fraction (4), le dispositif de transport (41), commandé par le dispositif de commande (30), pouvant être déplacé automatiquement par le dispositif de déplacement (42) par rapport au dispositif de tri (2) de façon à modifier la composition du matériau (5) intercepté par le dispositif de transport (41) et la direction de transport (x'4l ; x41) de le dispositif de transport (41) pouvant être modifiée en étant commandée par le dispositif de commande (30) de telle sorte que le dispositif de distribution (40) achemine le matériau intercepté (5) soit vers le premier dispositif de transport (10) soit vers le deuxième dispositif de transport (20).

2. Unité de traitement (1) selon la revendication 1, **caractérisée en ce que**
- le premier flux de matériau (11) transporté par le premier dispositif de transport (10) est fourni aussi bien directement par le dispositif de tri (2) que par le biais de l'actionneur (SG), et le deuxième flux de matériau (21) transporté par le deuxième dispositif de transport (20) est fourni exclusivement directement par le dispositif de tri (2), ou
- le premier flux de matériau (11) transporté par le premier dispositif de transport (10) est fourni exclusivement directement par le dispositif de tri (2) et le deuxième flux de matériau (21) transporté par le deuxième dispositif de transport (20) est fourni aussi bien directement par le dispositif de tri (2) que par le biais de l'actionneur (SG).

3. Unité de traitement (1) selon l'une au moins des revendications précédentes, **caractérisée en ce que** l'unité de traitement (1) est conçue comme un tamis, en particulier un tambour de tamisage (3) ou comme un séparateur balistique ou comme un séparateur à air ou comme un module de tri.

4. Unité de traitement (1) selon la revendication 1, **caractérisée en ce que** le premier dispositif de transport (10) est conçu comme une bande transporteuse et/ou le deuxième dispositif de transport (20) est conçu comme une bande transporteuse et/ou le dispositif de transport (41) du dispositif de distribution (40) est mobile dans l'espace et peut être commuté quant à sa direction de transport (x'41 ; x41).

5. Procédé de fonctionnement d'une unité de traitement (1),
- l'unité de traitement (1) comprenant un dispositif de tri (2) qui permet de trier le matériau (5) d'une fraction fournie (4) ;
- l'unité de traitement (1) comprenant un premier dispositif de transport (10) qui permet d'emporter le matériau (5) trié de la fraction (4) dans un premier flux de matériau (11),
- l'unité de traitement (1) comprenant au moins un deuxième dispositif de transport (20) qui permet d'emporter un autre matériau (5) trié de la fraction (4) dans un deuxième flux de matériau (21),
- l'unité de traitement (1) comprenant un premier dispositif de détection (12) qui permet de détecter des propriétés du premier flux de matériau (11),
- l'unité de traitement (1) comprenant au moins un deuxième dispositif de détection (22) qui permet de détecter des propriétés du deuxième flux de matériau (21),
- l'unité de traitement (1) comprenant un dispositif de commande (30),
- l'unité de traitement (1) comprenant une grandeur de réglage (SG) disposée entre le dispositif de tri (2) et les dispositifs de transport (10, 20) et qui est conçue notamment comme dispositif de distribution (40),
- le dispositif de commande (30) évaluant une composition du premier flux de matériau (11) et une composition du deuxième flux de matériau (21) sur la base des données détectées par les dispositifs de détection (12, 22) et commandant, si nécessaire, lesdites compositions à l'aide de la grandeur de réglage (SG) de manière à modifier une composition du premier flux de matériau (11) et une composition du deuxième flux de matériau (21) de manière à ce qu'elles correspondent à des spécifications en mémoire,
- les spécifications en mémoire étant adaptées sur la base de capacités et/ou d'exigences d'une première ligne de tri (101), qui fait suite au premier dispositif de transport (10), et sur la base de capacités et/ou d'exigences d'une deuxième ligne de tri (201), qui fait suite aux deuxièmes dispositifs de transport (20) et le dispositif de commande (30) intervenant de manière régulatrice au moyen de la grandeur de réglage (SG) de manière à modifier une composition du premier flux de matériau (11) et d'une composition du deuxième flux de matériau (21) de façon à adapter ceux-ci à des capacités et/ou exigences des lignes de tri suivantes (101 ; 201).

6. Procédé selon la revendication 5, **caractérisé en ce que**, pour modifier la composition des flux de matériau (11 ; 21), une direction de transport (x'4l ; x41) d'un dispositif de transport (41) du dispositif de distribution (40) et/ou une position (I, II, III) du dispositif de transport (41) du dispositif de distribution (40) peut être modifiée par le dispositif de commande (30).

7. Procédé selon la revendication 5, **caractérisé en ce que** chaque dispositif de détection (12, 22) comprend au moins un capteur (13, 23) qui permet de générer des données qui sont spécifiques à la distribution granulométrique et/ou à la composition du matériau et/ou au débit volumique et/ou au débit surfacique.

8. Procédé selon la revendication 5 ou 6 ou 7, **caractérisé en ce que** l'unité de traitement (1) est conçue selon l'une au moins des revendications 1 à 4.

9. Système de tri (S), **caractérisé en ce que**
- le système de tri (S) comprend une unité de traitement (1) selon l'une au moins des revendications 1 à 5,
- le premier dispositif de transport (10) de l'unité de traitement (1) est suivi d'une première ligne de tri (101) destinée au premier flux de matériau (11), la première ligne de tri (101) comprenant au moins un poste de tri (102) et comprenant de préférence plusieurs postes de tri (102, 103, 104) montés en série et
- le deuxième dispositif de transport (20) de l'unité de traitement (1) est suivi d'une deuxième ligne de tri (201) destinée au deuxième flux de matériaux (21), la deuxième ligne de tri (201) comprenant au moins un poste de tri (202) et comprenant de préférence plusieurs postes de tri (202, 203, 204) montés en série.

10. Système de tri (S) selon la revendication 9, **caractérisé en ce que** chaque poste de tri (102, 103, 104 ; 202, 203, 204) comprend un dispositif de détection (S102, S103, S104 ; S202, S203, S204), qui détecte un résultat de tri (E102, E103, E104 ; E202, E203, E204) du poste de tri (102, 103, 104 ; 202, 203, 204), et les dispositifs de détection (S102, S103, S104 ; S202, S203, S204) sont reliés au dispositif de commande (30) de l'unité de traitement (1) de telle sorte que le dispositif de commande (30) adapte les flux de matériau (11 ; 21) de l'unité de traitement (1) sur la base d'un objectif spécifié de manière à ce que l'objectif spécifié soit atteint autant que possible.

11. Procédé de fonctionnement d'un système de tri (S) conçu selon la revendication 9 ou 10, **caractérisé en ce qu'**un dispositif de commande (30) adapte des flux de matériau (11 ; 21), qui sont surveillés par un premier dispositif de détection (12) et un deuxième dispositif de détection (22), sur la base de résultats de tri (E102, E103, E104 ; E202, E203, E204) détectés par des dispositifs de détection (S102, S103, S104 ; S202, S203, S204) de postes de tri (102, 103, 104 ; 202, 203, 204), de manière à ce qu'une spécification d'objectif pour ces résultats de tri (E102, E103, E104 ; E202, E203, E204) soit atteinte autant que possible.

12. Procédé selon la revendication 11, les flux de matériau (11 ; 21) étant adaptés sur la base des résultats de tri (E102, E103, E104 ; E202, E203, E204), détectés par les dispositifs de détection (S102, S103, S104 ; S202, S203, S204) des postes de tri (102, 103, 104 ; 202, 203, 204), de manière répétée et donc dans un processus itératif.
